# EUROPÄISCHE PATENTSCHRIFT

(11) **EP 2 516 726 B1**
(45) Veröffentlichungstag und Bekanntmachung des Hinweises auf die Patenterteilung: **19.09.2018**
(21) Anmeldenummer: 10785436.6
(22) Anmeldetag: 06.12.2010
(51) Int. Cl.: D06F 75/40, D06F 79/02

(54) **BÜGELSTATION**
IRONING STATION
POSTE DE REPASSAGE

(30) Priorität: 22.12.2009 DE 102009055165; 22.12.2009 ES 200931221
(43) Veröffentlichungstag der Anmeldung: 31.10.2012
(73) Patentinhaber: BSH Hausgeräte GmbH, 81739 München (DE)
(72) Erfinder: AMELIBIA COCA, Jose Antonio, E-1003 Vitoria (ES); KODDEN, Hermanus, E-1191 Mendoza (Alava) (ES)
(86) Internationale Anmeldenummer: PCT/EP2010/068905
(87) Internationale Veröffentlichungsnummer: WO 2011/076545

(56) Entgegenhaltungen:
- EP-A1- 1 612 321
- EP-A2- 0 682 142
- FR-A- 1 283 963
- GB-A- 2 235 932
- US-A- 2 634 524

## Beschreibung

Die Erfindung betrifft eine Bügelstation nach dem Oberbegriff des Patentanspruchs 1.

Gattungsbildende Bügelstationen sind beispielsweise aus der EP 0 682 142 A2, der EP 1 612 321 A1 oder der FR 1 283 963 A bekannt, wobei die jeweils bekannte Bügelstation ein Bügeleisen und eine tragbare Basis zum Abstellen des Bügeleisens sowie eine Befestigungseinrichtung zur Befestigung des Bügeleisens an der Basis aufweist, und wobei die Befestigungseinrichtung ein Aufnahmeelement zur Aufnahme eines vorderen Sohlenabschnitts des Bügeleisens und ein verschwenkbares Halteelement zum Umgreifen eines hinteren Gehäuseabschnitts des Bügeleisens aufweist.

Aus der EP 1 709 235 B1 ist eine Bügelstation mit einem Bügeleisen und mit einer tragbaren Basis zur Aufnahme des Bügeleisens bekannt. Die Basis hat einen feststehenden hakenartigen Vorsprung zum Umgreifen eines hinteren Gehäuseabschnittes und einen verschwenkbaren Bügel zum Umgreifen eines vorderen Gehäuseabschnittes des Bügeleisens. Somit ist das Bügeleisen in Längsrichtung betrachtet oberhalb und unterhalb seines Griffes an der Basis gesichert. Aufgrund des vorstehenden hakenartigen Vorsprunges weist diese Bügelstation jedoch verhältnismäßig große Abmessungen auf. Des Weiteren ist das Bügeleisen nur bedingt in Querrichtung an der Basis gesichert, da der Bügel einen verhältnismäßig schmalen Gehäuseabschnitt des Bügeleisens umgreift. Ferner ist ein gewisses Verletzungspotential gegeben, da der Bügel beim Sichern an der Basis aus einer Position unterhalb der Bügeleisensohle bewegt werden muss und somit die Gefahr besteht, dass der Anwender die Bügeleisensohle mit seiner Hand berührt.

Aus der WO 2008/120168 A2 ist eine Bügelstation mit einem Bügeleisen und einer tragbaren Basis bekannt, bei der ein vorderer und ein hinterer Sohlenbereich des Bügeleisens in jeweils einer Aufnahme der Basis aufgenommen ist. Die hintere Aufnahme ist als ein Schieber ausgebildet, der über einen Betätigungsmechanismus ansteuerbar ist. An dieser Lösung ist insbesondere der komplexe Betätigungsmechanismus nachteilig, der aufgrund seiner hohen Teileanzahl verhältnismäßig störanfällig ist. Des Weiteren verteuert der komplexe Betätigungsmechanismus die Bügelstation.

Im Übrigen sei noch auf die GB 2 235 932 A und US 2 634 524 A hingewiesen.

Aufgabe der vorliegenden Erfindung ist es, eine Bügelstation, die die vorgenannten Nachteile beseitigt und eine kompakte Bauweise sowie eine kostengünstige Herstellung ermöglicht zu schaffen.

Diese Aufgabe wird gelöst durch eine Bügelstation mit den Merkmalen des Patentanspruchs 1. Vorteilhafte Aus- und Weiterbildungen, welche einzeln oder in Kombination miteinander einsetzbar sind, sind Gegenstand der jeweils abhängigen Ansprüche.

Eine erfindungsgemäße Bügelstation geht aus von einer Bügelstation, welche ein Bügeleisen und eine tragbare Basis zum Abstellen des Bügeleisens aufweist, die eine Vertiefung zur Aufnahme der Sohle des Bügeleisens hat, und eine Befestigungseinrichtung zur Befestigung des Bügeleisens an der Basis umfasst. Dadurch, dass die Basis eine Vertiefung zur Aufnahme der Sohle des Bügeleisens aufweist, ist die Sohle von außen nicht mehr frei zugänglich und die Gefahr, sich Verbrennungen zuzuführen, ist nahezu ausgeschlossen. Dadurch, dass die Befestigungseinrichtung ein Aufnahmeelement zur Aufnahme eines vorderen Sohlenabschnitts des Bügeleisens und ein verschwenkbares Halteelement zum Umgreifen eines hinteren Gehäuseabschnitts des Bügeleisens aufweist, ist eine Bügelstation ermöglicht mit insbesondere kompakter Bauweise. Ein komplexer Betätigungsmechanismus bestehend aus einer Vielzahl von Einzelteilen zur Ansteuerung des Haltelementes ist nicht notwendig, so dass die Befestigungseinrichtung eine äußerst geringe Anzahl von beweglichen Teilen, nämlich quasi nur das Halteelement an sich, aufweist, und somit kostengünstig herzustellen und sehr störunanfällig ist. Darüber hinaus ist ein Bügeleisen sehr gut in Querrichtung an der Basis befestigbar, da das Halteelement an einem breiten Gehäuseabschnitt des Bügeleisens angreift. Gleichzeitig erlaubt die Befestigungseinrichtung eine sichere und feste Anordnung des Bügeleisens an der Basis, so dass die Bügelstation bei aufgenommenem Bügeleisen als eine stabile Einheit transportiert werden kann.

Eine Bügelstation nach der Erfindung zeichnet sich dadurch aus, dass das Halteelement bügelartig ausgebildet ist, in Richtung seiner Ruheposition federvorgespannt ist.

In einem bevorzugten Ausführungsbeispiel ist das Halteelement in seiner Ruheposition in der Vertiefung aufgenommen. Dabei hat die Vertiefung den Vorteil, dass bei Ausgestaltung der Vertiefung entsprechend dem Sohlumfang das Bügeleisen zusätzlich zur Befestigungseinrichtung seitlich und somit in Querrichtung fixiert ist, so dass zum Beispiel das Halteelement belastungsoptimierter ausführbar ist, da dieses dann vorrangig nur eine Sicherung des Bügeleisens in Längsrichtung und Vertikalrichtung bewirkt.

Das Halteelement ist erfindungsgemäß bügelartig ausgebildet mit zwei Schenkeln, die über einen etwa horizontalen Körperabschnitt miteinander verbunden und verschwenkbar an der Basis gelagert sind.

Bei einem Ausführungsbeispiel ist das Halteelement in seiner Ruheposition vollumfänglich in der Vertiefung aufgenommen.

Dies wird dadurch erreicht, dass seine freien voneinander abgewandten Endabschnitte in gegenüberliegenden Wandungsabschnitten der Vertiefung verschwenkbar gelagert sind. Hierdurch ragt das Halteelement in seiner Ruheposition nicht über die Basis hervor, wodurch die Basis besonders kompakt ausführbar ist.

Bei einem anderen Ausführungsbeispiel sind die Schenkel nicht nur verschwenkbar, sondern auch in ihre Längsrichtung verschiebbar jeweils in einer Kammer der Basis abschnittsweise aufgenommen. Hierdurch ist nur eine minimale Verschwenkung des Halteelements notwendig, um das Bügeleisen an der Basis zu sichern bzw. um es von der Basis zu entfernen, wobei durch das Eintauchen der Schenkel in die Kammern auch dieses Ausführungsbeispiel eine kompakte Basis aufweist.

Um ein sicheres Abstellen des Bügeleisens in der Vertiefung auch dann zu ermöglichen, wenn sich das Halteelement in seiner Ruheposition befindet, ist es vorteilhaft, wenn in der Vertiefung Stützkörper zum Tragen des Bügeleisens angeordnet sind, die in Stützrichtung betrachtet eine größere Erstreckung haben als das sich in seiner Ruheposition befindende Halteelement.

Dies kann beispielsweise dadurch erreicht werden, dass das Halteelement bei einem Kreisquerschnitt einen Durchmesser hat, der kleiner ist, als eine maximale Höhe der Stützkörper.

Ebenso kann das Halteelement zumindest abschnittsweise in eine entsprechend ausgebildete Fuge eintauchen.

Ferner ist ein Halteelement bevorzugt, das im hinteren Bereich der Vertiefung angeordnet ist.

Das Aufnahmeelement ist in einem vorderen Bereich der Vertiefung angeordnet. Ein derartiges Aufnahmeelement ist besonders technisch einfach und kostengünstig herzustellen.

Das Aufnahmeelement definiert schließlich vorzugsweise eine Tasche zur Aufnahme der Sohlenspitze des Bügeleisens.

Eine Basis zur Verwendung in einer Bügelstation mit einer Vertiefung zur Aufnahme der Sohle eines Bügeleisens und mit einer Befestigungseinrichtung zur Befestigung des Bügeleisens hat ein Aufnahmeelement zur Aufnahme eines vorderen Sohlenabschnitts des Bügeleisens und ein verschwenkbares Halteelement zum Umgreifen eines hinteren Gehäuseabschnitts des Bügeleisens, wobei das Halteelement bügelartig ausgebildet ist, in Richtung seiner Ruheposition federvorgespannt ist und in seiner Ruheposition in der Vertiefung aufgenommen ist. Eine derartige Basis ist kompakt, störunanfällig und kostengünstig ausführbar.

Ein Bügeleisen zur Verwendung in einer Bügelstation hat eine gegenüber einem benachbarten vorderen Gehäuseabschnitt vorstehende Sohlenspitze. Vorzugsweise ist in einem hinteren Gehäuseabschnitt eine Quernut ausgebildet. Die Quernut erlaubt z.B. die Aufnahme eines verschwenkbaren Bügelabschnittes einer das Bügeleisen aufnehmenden Basis und ist fertigungstechnisch einfach in das Gehäuse einzubringen und kostengünstig.

Die vorliegende Erfindung eignet sich insbesondere zum zuverlässigen Abstellen eines Bügeleisens an einer Basis und zum sicheren Transport des Bügeleisens und der Basis als eine Einheit.

Sonstige vorteilhafte Ausführungsbeispiele der vorliegenden Erfindung sind Gegenstand weiterer Unteransprüche.

Im Folgenden werden bevorzugte Ausführungsbeispiele der Erfindung anhand schematischer Darstellungen näher erläutert.

Es zeigen:
Figur 1 eine perspektivische Skizze einer ersten erfindungsgemäßen Bügelstation,
Figur 2 eine perspektivische Skizze einer in Figur 1 gezeigten Basis,
Figur 3 eine Seitenansicht einer zweiten erfindungsgemäßen Bügelstation, und
Figur 4 eine Detaildarstellung der zweiten Bügelstation.
Figur 1 zeigt eine erste erfindungsgemäße Bügelstation 1 mit einem Bügeleisen 2 und einer Basis 4 zum Abstellen des Bügeleisens 2.

Das Bügeleisen 2 hat im Wesentlichen eine Sohle 6, ein Gehäuse 8 und einen in das Gehäuse 8 integrierten Griff 10. In einem hinteren Gehäuseabschnitt 12 ist eine Quernut 14 ausgebildet, die sich über dessen gesamte Breite erstreckt.

Die Basis 4 hat im Wesentlichen ein Gehäuse 16 und eine in dem Gehäuse 16 ausgebildete Vertiefung 18 zur Aufnahme des Bügeleisens 2. Darüber hinaus hat die Basis 4 eine Befestigungseinrichtung zur Befestigung des Bügeleisens 2 an der Basis 4 mit einem in dieser Figur nicht gezeigten vertiefungsseitigen Aufnahmeelement 20 (siehe Figur 2) sowie einem verschwenkbaren Halteelement 22, das in die Quernut 14 des Bügeleisens 2 eingreift und in Pfeilrichtung 24 vorgespannt ist.

Gemäß der Darstellung in Figur 2 hat die Vertiefung 18 eine Bodenfläche 26, die gegenüber benachbarten Gehäuseflächen 28 der Basis 4 zurückgestuft ist und eine Wandung 30. Die Bodenfläche 26 ist leicht zur Horizontalen angestellt und zeichnet im Wesentlichen die Geometrie der Sohle 6 des Bügeleisens 2 nach. Sie weist zwei Quererhebungen 32a, 32b auf, über die die Sohle 6 und somit das Bügeleisen 2 auf der Basis 4 abgestützt wird. Die Höhe der Wandung 30 bzw. die Tiefe der Vertiefung 18 entspricht in etwa der Höhe der Sohle 6 des Bügeleisens 2, so dass die Sohle 6 vollständig in die Vertiefung 18 eintauchen kann und umfangsseitig von der Wandung 30 umgriffen ist.

Das Aufnahmeelement 20 der Befestigungseinrichtung dient zur Aufnahme eines vorderen Sohlenabschnitts, beispielsweise der Sohlenspitze 76 des Bügeleisens 2 (s. Fig. 3). Sie ist in einem vorderen Bereich 34 der Vertiefung 18 als eine Tasche 36 ausgebildet, die in Querrichtung bzw. seitlich von zwei gegenüberliegenden Wandungsabschnitten und in vertikaler Richtung von der Bodenfläche 26 und einem sich zwischen den Wandungsabschnitten erstreckenden plattenartigen Körper 38 begrenzt ist.

Das Halteelement 22 der Befestigungseinrichtung hat ein bügelartiges bzw. U-förmiges Profil mit einem Kreisquerschnitt, dessen voneinander abgewandten Endabschnitte 40, von denen lediglich einer in der Figur 2 sichtbar ist, in gegenüberliegenden Bohrungen bzw. Wandungsabschnitten der Vertiefung 18 gelagert sind. Es hat einen in etwa horizontal verlaufenden Körperabschnitt 42 mit zwei abgewinkelten seitlichen Schenkeln 44a, 44b, die in die wiederum abgewinkelten und voneinander weg zeigenden Endabschnitte 40 übergehen. Die Endabschnitte 40 verlaufen parallel zum Körperabschnitt 42 und definieren eine Schwenkachse 46, die eine Verschwenkung des Halteelementes 22 in Richtung des Doppelpfeils 48 erlaubt. Es ist in einem hinteren Bereich 50 der Vertiefung 18 angeordnet und in Richtung seiner gezeigten Ruheposition federvorgespannt, beispielsweise über eine Drehfeder (vgl. auch Bezugsziffer 24 in Figur 1). In dieser Position liegt das Halteelement 22 nahezu flächig auf der Bodenfläche 26 auf und ist somit vollständig in der Vertiefung 18 aufgenommen. Dabei ist die Höhe der Querehebungen 32a, 32b und ein Durchmesser des Halteelements 22 so gewählt, dass es in seiner Ruheposition orthogonal zur Bodenfläche 26 bzw. in Stützrichtung nicht über die Quererhebungen 32a, 32b hinausragt, so dass sich das Bügeleisen 2 auch bei eingeschwenkten Haltelement 22 auf den Quererhebungen 32a, 32b abstützt und somit nicht auf dem Halteelement 22 aufliegt. Im in die Vertiefung 18 eingesetzten Zustand greift der mittlere Körperabschnitt 42 des Halteelements 22 formschlüssig in die Quernut 14 ein, wobei die Schenkel 44a, 44b seitlich an dem hinteren Gehäuseabschnitt 12 anliegen und somit das Bügeleisen 2 in Querrichtung führen bzw. stabilisieren (vgl. Fig. 1).

Zum Abstellen des Bügeleisens 2 auf der Basis 4 wird das Halteelement 22 aus seiner Ruheposition um die Schwenkachse 46 verschwenkt und somit von der Bodenfläche 26 angehoben. Nachdem das Halteelement 22 ausreichend verschwenkt wurde, wird das Bügeleisen 2 mit seiner gegenüber benachbarten Gehäuseabschnitten vorspringenden Sohlenspitze 76 in die Tasche 36 über eine Schwenkbewegung eingeführt und auf den Quererhebungen 32a, 32b abgesetzt. Abschließend wird das Halteelement 22 in Richtung des hinteren Gehäuseabschnittes 12 des Bügeleisens 2 verschwenkt bis es mit seinem mittleren Körperabschnitt 42 in die Quernut 14 eingreift. Gleichzeitig liegt es mit seinen Schenkeln 44a, 44b seitlich an dem hinteren Gehäuseabschnitt 12 an. Aufgrund der Vorspannung des Halteelements 22 wird das Bügeleisen 2 mit seiner Sohlenspitze 76 in die Tasche 36 gedrückt. Gleichzeitig verhindert der Eingriff des Halteelements 22 in die Quernut 14, dass das Bügeleisen mit seinem hinteren Sohlenbereich von der Bodenfläche 26 abgehoben werden kann. Zusätzlich sichert das Halteelement 22 das Bügeleisen in Querrichtung. Das Bügeleisen 2 ist somit selbsttätig in der Vertiefung 18 an der Basis 4 gesichert und mit dieser fest verbunden, so dass die Bügelstation 1 über den Griff 10 des Bügeleisens 2 sicher transportiert werden kann (Fig. 1).

Zur Entnahme des Bügeleisens 2 von der Basis 4 wird das Halteelement 22 weg von dem Bügeleisen 2 verschwenkt, bis es den hinteren Gehäuseabschnitt 12 freigibt. Dann wird das Bügeleisen 2 leicht verschwenkt bis es mit seinem hinteren Sohlenbereich über die Wandung 30 ragt und aus der Vertiefung 18 hervorsteht. Abschließend wird das Bügeleisen 2 von der Basis 2 entnommen und das Halteelement 22 geht aufgrund seiner Vorspannung in seine Ruheposition über, d.h., es legt sich selbsttätig auf der Bodenfläche 26 ab.

Figur 3 zeigt eine zweite erfindungsgemäße Bügelstation 52 zur Aufnahme eines elektrischen Dampfbügeleisens 2. Im Unterschied zur ersten Bügelstation 1 nach den Figuren 1 und 2 weist diese Bügelstation 52 ein bügelartiges Halteelement 54 auf, das sowohl verschwenkbar als auch in Längsrichtung seiner Schenkeln 56 verschiebbar ist. Das vordere Aufnahmeelement 20, die Vertiefung 18 sowie das Bügeleisen 2 an sich sind entsprechend den vorstehenden Erläuterungen zu den Figuren 1 und 2 ausgeführt, so dass diesbezügliche Wiederholungen entfallen und im Folgenden nur die Unterschiede zwischen den beiden erfindungsgemäßen Bügelstationen 1, 52 beschrieben werden.

Die Schenkel 56 des Halteelements 54 sind jeweils durch einen nicht gezeigten Schlitz in der Basis 4 in eine Kammer 60 seitlich der Vertiefung 18 geführt und tauchen in diese ein. Sie haben eine stabartige Gestalt und weisen an ihrem innerhalb den Kammern 60 positionierten Stababschnitten jeweils eine Spanneinrichtung auf, die aus einem verschiebbaren Federring 62, einen endseitigen Federteller 64 und einer zwischen dem Federring 62 und dem Federteller 64 angeordnete Druckfeder 66 besteht, deren maximale Stauchung einen maximalen Ausfahrweg der Schenkel 56 aus der Kammer 60 definiert. Die Kammern 60 haben decken- und bodenseitig jeweils einen Vorsprung 68, 70, zwischen denen die Federn 66 in der gezeigten Ruheposition eingespannt sind. Zur vereinfachten Handhabung des Halteelements 54 ist am horizontalen Körperabschnitt 58 ein Griff 72 angeordnet. Die Funktionsweise dieser Bügelstation 52 ist wie folgt.

In der in Figur 3 gezeigten Ruheposition sind die Spiralfedern 66 zwischen den Vorsprüngen 68, 70 eingespannt und die Schenkel 56 tauchen nahezu bis zur Hälfte in die Kammern 60 ein. Der horizontale Körperabschnitt 58 befindet sich außerhalb der Kammern 60 jenseits der Vertiefung 18 in einem hinteren Bereich des Basis 4 und ist von einem Sockel 74 der Basis 4 beabstandet. Das Dampfbügeleisen 2 ist in der Vertiefung 18 auf der Basis 4 abgestellt und kann von dieser entnommen werden. Dabei taucht es mit seiner Sohlenspitze 76 in die Tasche 36 des Aufnahmeelements 20 ein und ist sohlenseitig vollständig von der Wandung 30 der Vertiefung 18 umschlossen.

Zum Sichern des Dampfbügeleisens 2 wird das Halteelement 54 in Längsrichtung seiner Schenkel 56 gegen die Federkraft aus den Kammern 60 gezogen (Richtung A) und in Richtung des Dampfbügeleisens 2 verschwenkt (Richtung B) bis der horizontale Körperabschnitt 58 oberhalb der Quernut 14 angeordnet ist. Dann wird wie in Figur 4 gezeigt der Körperabschnitt 58 in die Quernut 14 gelegt, wodurch die Schenkel 56 eine Längsbewegung zurück in die Kammer 60 ausführen (Richtung C). Der horizontale Körperabschnitt 58 wird über die Federn 66 in die Quernut 14 gezogen und somit das Bügeleisen 2 an der Basis 4 gesichert. Dabei stützen sich die Federringe 62 im Wesentlichen im Bereich des nutenseitigen Vorsprungs 68 an der Kammerdecke 78 ab und die Federteller 64 sind vom Kammerboden 80 abgehoben.

Zum Lösen dieser Sicherung wird der horizontale Körperabschnitt 58 gegen die Federkraft entgegen der Richtung C angehoben, wodurch die Schenkel 56 gegen die Federkraft etwas aus den Kammern 60 gezogen werden. Dann wird das Halteelement 54 entgegen der Richtung B verschwenkt und anschließend losgelassen, so dass es mittels der Federn 66 soweit in die Kammern 60 entgegen Richtung A gezogen wird, bis die Federn 66 zwischen den Vorsprüngen 68, 70 eingespannt sind und sich das Halteelement 54 wieder in seiner in Figur 3 gezeigten Ruheposition befindet.

Offenbart ist eine Bügelstation 1; 52 mit einem Bügeleisen 2 und mit einer tragbaren Basis 4 zum Abstellen des Bügeleisens 2, die eine Befestigungseinrichtung zur Befestigung des Bügeleisens 2 an der Basis 4 aufweist, wobei die Befestigungseinrichtung ein Aufnahmeelement 20 zur Aufnahme eines vorderen Sohlenabschnitts 74 des Bügeleisens 2 und ein verschwenkbares Halteelement 22; 54 zum zumindest abschnittsweisen Umgreifen eines hinteren Gehäuseabschnitts 12 des Bügeleisens 2 hat, eine Basis 4 sowie ein Bügeleisen 2 zur Verwendung in einer derartigen Bügelstation 1; 52.

### Bezuqszeichenliste

- 1: Bügelstation
- 2: Bügeleisen
- 4: Basis
- 6: Sohle
- 8: Gehäuse
- 10: Griff
- 12: hinterer Gehäuseabschnitt
- 14: Quernut
- 16: Gehäuse
- 18: Vertiefung
- 20: Aufnahmeelement
- 22: Halteelement
- 24: Pfeilrichtung
- 26: Bodenfläche
- 28: Gehäusefläche
- 30: Wandung
- 32a: Quererhebung
- 32b: Quererhebung
- 34: vorderer Bereich der Vertiefung
- 36: Tasche
- 38: Körper
- 40: Endabschnitt
- 42: Körperabschnitt
- 44a: Schenkel
- 44b: Schenkel
- 46: Schwenkachse
- 48: Doppelpfeil
- 50: hinterer Bereich der Vertiefung
- 52: Bügelstation
- 54: Halteelement
- 56: Schenkel
- 58: Körperabschnitt
- 60: Kammer
- 62: Federring
- 64: Federteller
- 66: Feder
- 68: Vorsprung
- 70: Vorsprung
- 72: Griff
- 74: Sockel
- 76: Sohlenspitze
- 78: Kammerdecke
- 80: Kammerboden

## Patentansprüche

1. Bügelstation (1; 52)
- mit einem Bügeleisen (2) und
- mit einer tragbaren Basis (4) zum Abstellen des Bügeleisens (2), die
- eine Vertiefung (18) zur Aufnahme der Sohle (6) des Bügeleisens (2) hat, und
- eine Befestigungseinrichtung zur Befestigung des Bügeleisens (2) an der Basis (4) aufweist, wobei die Befestigungseinrichtung
- ein Aufnahmeelement (20) zur Aufnahme eines vorderen Sohlenabschnitts des Bügeleisens (2) und
- ein verschwenkbares Haltelement (22; 54) zum Umgreifen eines hinteren Gehäuseabschnitts (12) des Bügeleisens (2) aufweist,
- wobei das Halteelement (22; 54)
- bügelartig ausgebildet ist, und
- in Richtung seiner Ruheposition federvorgespannt ist,
- **dadurch gekennzeichnet, dass** das Halteelement (22; 54) zwei Schenkel (44a, 44b) aufweist, die über einen etwa horizontalen Körperabschnitt (42) miteinander verbunden und verschwenkbar an der Basis (4) gelagert sind,
- **und dass** im hinteren Gehäuseabschnitt (12) des Bügeleisens (2) eine Quernut (14) ausgebildet ist, welche die Aufnahme des Körperabschnitts (42) des Halteelements (22; 54) erlaubt.

2. Bügelstation (1; 52) nach Anspruch 1, wobei das Halteelement (22; 54) in seiner Ruheposition in der Vertiefung (18) aufgenommen ist.

3. Bügelstation (1; 52) nach Anspruch 1 oder 2, wobei die Vertiefung (18) in etwa die Geometrie der Sohle (6) abbildet.

4. Bügelstation nach einem der Ansprüche 1 bis 3, wobei das Halteelement (22; 54) in seiner Ruheposition vollumfänglich in der Vertiefung (18) aufgenommen ist.

5. Bügelstation (1) nach einem der vorherigen Ansprüche, wobei das Halteelement (22) zwei voneinander abgewandte Endabschnitte (40) hat, die in gegenüberliegenden Wandungsabschnitten der Vertiefung (18) verschwenkbar gelagert sind.

6. Bügelstation (52) nach einem der vorherigen Ansprüche, wobei das Halteelement (54) zwei Schenkel (56) hat, die in ihre Längsrichtung verschiebbar jeweils in eine Kammer (60) der Basis (4) eintauchen.

7. Bügelstation (1; 52) nach einem der vorhergehenden Ansprüche, wobei in der Vertiefung (18) Stützkörper (32a, 32b) zum Tragen des Bügeleisens (2) angeordnet sind, die in Stützrichtung eine größere Erstreckung haben als das sich in seiner Ruheposition befindende Halteelement (22; 54).

8. Bügelstation (1; 52) nach Anspruch 7, wobei das Halteelement (22; 54) bei einem Kreisquerschnitt einen Durchmesser hat, der kleiner ist, als eine maximale Höhe der Stützkörper (32a, 32b).

9. Bügelstation (1; 52) nach einem der vorherigen Ansprüche, wobei das Halteelement (22; 54) zumindest abschnittsweise in eine entsprechend ausgebildete Fuge eintaucht.

10. Bügelstation (1; 52) nach einem der vorhergehenden Ansprüche, wobei das Halteelement (22; 54) im hinteren Bereich (44) der Vertiefung (18) angeordnet ist.

11. Bügelstation (1; 52) nach einem der vorhergehenden Ansprüche, wobei das Aufnahmeelement (20) im vorderen Bereich (34) der Vertiefung (18) angeordnet ist.

12. Bügelstation (1; 52) nach einem der vorhergehenden Ansprüche, wobei das Aufnahmeelement (20) eine Tasche (36) zur Aufnahme der Sohlenspitze (76) des Bügeleisens (2) begrenzt.

## Claims

1. Ironing station (1; 52)
- with an iron (2) and
- with a portable base (4) for supporting the iron (2), which
- has a depression (18) for receiving the sole (6) of the iron (2), and
- a fastening facility for fastening the iron (2) to the base (4), wherein the fastening facility
- has a receiving element (20) for receiving a front sole segment of the iron (2) and
- a pivotable holding element (22; 54) for encompassing a rear housing segment (12) of the iron (2),
- wherein the holding element (22; 54)
- is embodied in the manner of a bracket, and
- is spring-preloaded in the direction of its rest position,
- **characterised in that** the holding element (22; 54) has two limbs (44a, 44b), which are connected to one another by way of an approximately horizontal body segment (42) and are pivotably mounted on the base (4),
- and that a transverse groove (14) is embodied in the rear housing segment (12) of the iron (2), which allows the body segment (42) of the holding element (22; 54) to be received.

2. Ironing station (1; 52) according to claim 1, wherein in its rest position the holding element (22; 54) is received in the depression (18).

3. Ironing station (1; 52) according to claim 1 or 2, wherein the depression (18) approximately reproduces the geometry of the sole (6).

4. Ironing station according to one of claims 1 to 3, wherein in its rest position the holding element (22; 54) is received entirely in the depression (18).

5. Ironing station (1) according to one of the preceding claims, wherein the holding element (22) has two end segments (40) which face away from one another and which are pivotably mounted in opposing wall segments of the depression (18).

6. Ironing station (52) according to one of the preceding claims, wherein the holding element (54) has two limbs (56), which immerse displaceably into a chamber (60) of the base (4) in their longitudinal direction.

7. Ironing station (1; 52) according to one of the preceding claims, wherein arranged in the depression (18) are supporting elements (32a, 32b) for supporting the iron (2), which have a greater extent in the support direction than the holding element (22; 54) disposed in its rest position.

8. Ironing station (1; 52) according to claim 7, wherein in one circular cross-section the holding element (22; 54) has a diameter which is smaller than a maximum height of the supporting elements (32a, 32b).

9. Ironing station (1; 52) according to one of the preceding claims, wherein the holding element (22; 54) immerses at least in sections into a correspondingly embodied joint.

10. Ironing station (1; 52) according to one of the preceding claims, wherein the holding element (22; 54) is arranged in the rear region (44) of the depression (18).

11. Ironing station (1; 52) according to one of the preceding claims, wherein the receiving element (20) is arranged in the front region (34) of the depression (18).

12. Ironing station (1; 52) according to one of the preceding claims, wherein the receiving element (20) bounds a pocket (36) for receiving the sole tip (76) of the iron (2).

## Revendications

1. Centrale de repassage (1 ; 52)
- avec un fer à repasser (2) et
- avec une base portable (4) pour la dépose du fer à repasser (2), laquelle
- possède un renfoncement (18) pour l'accueil de la semelle (6) du fer à repasser (2), et
- un dispositif de fixation pour la fixation du fer à repasser (2) à la base (4), dans laquelle le dispositif de fixation
- présente un élément d'accueil (20) pour l'accueil d'une section de semelle avant du fer à repasser (2) et
- un élément de retenue pivotant (22 ; 54) servant à entourer une section de carter arrière (12) du fer à repasser (2),
- dans laquelle l'élément de retenue (22 ; 54)
- est exécuté en forme d'étrier, et
- est précontraint par un ressort dans le sens de sa position de repos,
- **caractérisée en ce que** l'élément de retenue (22 ; 54) présente deux branches (44a, 44b) reliées l'une à l'autre via une section de corps approximativement horizontale (42) et logé de façon pivotante sur la base (4),
- **et en ce qu'**une rainure transversale (14) est exécutée dans la section de carter arrière (12) du fer à repasser (2), laquelle rainure permet l'accueil de la section de corps (42) de l'élément de retenue (22 ; 54).

2. Centrale de repassage (1 ; 52) selon la revendication 1, dans laquelle l'élément de retenue (22 ; 54) est accueilli dans le renfoncement (18) dans sa position de repos.

3. Centrale de repassage (1 ; 52) selon la revendication 1 ou 2, dans laquelle le renfoncement (18) reproduit approximativement la géométrie de la semelle (6).

4. Centrale de repassage selon l'une des revendications 1 à 3, dans laquelle l'élément de retenue (22 ; 54) est intégralement accueilli dans le renfoncement (18) dans sa position de repos.

5. Centrale de repassage (1) selon l'une des revendications précédentes, dans laquelle l'élément de retenue (22) possède deux sections terminales (40) éloignées l'une de l'autre, logées de façon pivotante dans des sections de paroi opposées du renfoncement (18).

6. Centrale de repassage (52) selon l'une des revendications précédentes, dans laquelle l'élément de retenue (54) possède deux branches (56), qui plongent de façon pivotante selon leur sens longitudinal respectivement dans une chambre (60) de la base (4).

7. Centrale de repassage (1 ; 52) selon l'une des revendications précédentes, dans laquelle des corps de support (32a, 32b) pour supporter le fer à repasser (2) sont disposés dans le renfoncement (18), lesquels présentent dans le sens de support une étendue plus grande que l'élément de retenue (22 ; 54) se trouvant en position de repos.

8. Centrale de repassage (1 ; 52) selon la revendication 7, dans laquelle l'élément de retenue (22 ; 54) possède sur une section circulaire un diamètre inférieur à une hauteur maximale des corps de support (32a, 32b).

9. Centrale de repassage (1 ; 52) selon l'une des revendications précédentes, dans laquelle l'élément de retenue (22 ; 54) plonge au moins par sections dans une jointure exécutée à dessein.

10. Centrale de repassage (1 ; 52) selon l'une des revendications précédentes, dans laquelle l'élément de retenue (22 ; 54) est disposé dans la zone arrière (44) du renfoncement (18).

11. Centrale de repassage (1 ; 52) selon l'une des revendications précédentes, dans laquelle l'élément d'accueil (20) est disposé dans la zone avant (34) du renfoncement (18).

12. Centrale de repassage (1 ; 52) selon l'une des revendications précédentes, dans laquelle l'élément d'accueil (20) délimite une poche (36) pour l'accueil de la pointe de semelle (76) du fer à repasser (2).
